# EUROPÄISCHE PATENTSCHRIFT

(11) **EP 0 994 242 B1**
(45) Veröffentlichungstag und Bekanntmachung des Hinweises auf die Patenterteilung: **03.09.2003**
(21) Anmeldenummer: 99118156.1
(22) Anmeldetag: 11.09.1999
(51) Int. Cl.: F01L 9/04

(54) **Elektromagnetischer Aktuator zur Betätigung eines Brennkraftmaschinen-Hubventiles**
Electromagnetic actuator for valve drive in an internal combustion engine
Actionneur électromagnètique pour commande de soupape de moteur à combustion interne

(30) Priorität: 12.10.1998 DE 19846974
(43) Veröffentlichungstag der Anmeldung: 19.04.2000
(73) Patentinhaber: Bayerische Motoren Werke Aktiengesellschaft, 80809 München (DE)
(72) Erfinder: Cosfeld, Ralf, 80807 München (DE); Grudno, Adelbert, Dr., 82194 Gröbenzell (DE); Reif, Konrad, Dr., 85764 Oberschleissheim (DE)

(56) Entgegenhaltungen:
- DE-A- 19 756 095
- DE-A- 19 756 342
- FR-A- 2 192 242
- US-A- 5 769 043

## Beschreibung

Die Erfindung betrifft einen elektromagnetischen Aktuator zur Betätigung eines Brennkraftmaschlnen-Hubventiles mit einem Aktuatorgehäuse, das neben zwei Magnetspulen einen oszillierend zwischen diesen bewegten Anker, der auf das zu betätigende Hubventil einwirkt, enthält, wobei die Magnetspulen von einer sog. Leistungselektronik entsprechend den Signalen einer sog. Regelungselektronik in gewünschter Weise mit elektrischer Energie versorgt werden. Zum technischen Umfeld wird lediglich beispielshalber auf die EP 0 375 464 B1 verwiesen.

Mittels elektromagnetischen Aktuatoren nach dem Oberbegriff des Anspruchs 1 lassen sich an den von diesen betätigten Brennkraftmaschinen-Hubventilen nahezu beliebige Ventilsteuerzeiten, d.h. Öffnungs- und Schließzeitpunkte der Hubventile bzw. Gaswechselventile, über welche der Ladungswechsel der Brennkraftmaschine erfolgt, einstellen. Hierdurch wird ein äußerst günstiger Brennkraftmaschinen-Betrieb, bspw. im Hinblick auf Emissionen und Wirkungsgrad ermöglicht Wie, d.h. insbesondere zu welchen Zeitpunkten die betätigten Hubventile von deren zugeordneten Aktuatoren in Bewegung versetzt werden, wird dabei von einer sog. Regelungselektronik vorgegeben, die hierfür üblicherweise die benötigten Signale (wie z.B. über aktuelle Brennkraftmaschinen-Drehzahl sowie über den aktuellen Lastwunsch, aber ggf. auch über weitere Randbedingungen) von einem elektronischen Brennkraftmaschinen-Steuergerät erhält. Berücksichtigen kann diese Regelungselektronik im übrigen ggf. auch die jeweils aktuelle Position entweder des zu betätigenden Hubventiles oder bevorzugt des diesem zugeordneten Aktuator-Ankers, für deren Ermittlung bevorzugt im Aktuator ein entsprechender Hubsensor vorgesehen sein kann.

Diese genannte Regelungselektronik berechnet dann, wie die den Anker in Bewegung versetzenden Magnetspulen zu bestromen, d.h. mit elektrischer Energie zu versorgen sind, um die jeweils gewünschte Bewegung des Brennkraftmaschinen-Hubventiles zu erzielen und gibt die dementsprechenden Signale an eine sog. Leistungselektronik weiter, die dann die konkrete Energieversorgung der Aktuator-Magnetspulen übernimmt. Hierfür ist selbstverständlich nicht nur die Leistungselektronik, sondern auch die Regelungselektronik mit einer elektrischen Energiequelle verbunden, wobei noch allgemein darauf hingewiesen sei, daß die Begriffe "Leistungselektronik" und "Regelungselektronik" dem Fachmann geläufige Begriffe für geeignete elektronische Schaltungen (bspw. auf Platinen bzw. Leiterplatten angebracht oder auch in Form integrierter Schaltungen) darstellen.

Im bekannten Stand der Technik ist die Leistungselektronik sowie die Regelungselektronik in einem gemeinsamen Steuergerät-Gehäuse untergebracht, welches über geeignete elektrische Leitungsverbindungen bzw. Leitungen mit den jeweils betroffenen Elementen, d.h. den Aktuatoren einerseits, sowie dem Brennkraftmaschinen-Steuergerät, ggf. dem Hubsensor, sowie der elektrischen Energiequelle andererseits, verbunden ist.

Insbesondere die Leitungsverbindungen zwischen dem genannten Steuergerät, d.h. insbesondere der Leistungselektronik desselben, sowie den Aktuatoren stellen dabei Störstellen im Hinblick auf die sog. elektromagnetische Verträglichkeit dar. Diesen Anforderungen muß aber eine mit elektromagnetischen Hubventil-Aktuatoren ausgestattete Brennkraftmaschine genügen, wenn diese zum Antrieb eines Kraftfahrzeuges vorgesehen ist. Im übrigen sind elektrische Leitungsverbindungen generell an Brennkraftmaschinen eine mögliche Störquelle, nachdem die mechanischen Standfestigkeitsanforderungen insbesondere an die Steckverbindungen zwischen den elektrisch/elektronischen Leitungen und den angeschlossenen Elementen (hier: Aktuator, Leistungselektronik, Brennkraftmaschinen-Steuergerät, elektrische Energiequelle, ggf. Hubsensor) aufgrund der beim Betrieb der Brennkraftmaschine (insbesondere falls diese dem Antrieb eines Fahrzeuges dient) auftretenden Erschütterungen relativ hoch sind.

Eine Abhilfemaßnahme insbesondere für die erstgenannte Problematik aufzuzeigen, nämlich einen Hubventil-Aktuator mit gesteigerter elektromagnetischer Verträglichkeit aufzuzeigen, ist Aufgabe der vorliegenden Erfindung. Die Lösung dieser Aufgabe ist dadurch gekennzeichnet, daß die Leistungselektronik am oder im Aktuatorgehäuse angeordnet ist. Vorteilhafte Weiterbildungen sind Inhalt der Unteransprüche.

Erfindungsgemäß ist zumindest die Leistungselektronik für den Aktuator in das Aktuatorgehäuse integriert, d.h. derart im oder am Aktuatorgehäuse angeordnet, daß keine Leitungs-Steckverbindung zwischen dieser Leistungselektronik sowie den von dieser versorgten Magnetspulen erforderlich ist Vielmehr können zwischen der Leistungselektronik sowie den Magnetspulen äußerst kurze und dabei fest verlegte Leitungsverbindungen vorgesehen sein, die die eingangs geschilderten Probleme vermeiden.

Zwar ist bei Realisierung dieser vorgeschlagenen Maßnahme weiterhin eine Energieversorungsleitung zwischen der elektrischen Energiequelle und dem bzw. den mehreren Aktuator(en) erforderlich, jedoch sind die Anforderungen, die (insbesondere im Hinblick auf die elektromagnetische Verträglichkeit) an eine derartige Energieversorgungsleitung gestellt werden, deutlich geringer, als die Anforderungen an eine zwischen der Leistungselektronik sowie den Magnetspulen verlaufende Leitungsverbindung. Im übrigen wird vorteilhafterweise durch die vorgeschlagene Maßnahme die Zahl der freien Leitungsverbindungen, über die eine relativ hohe elektrische Leistung übertragen wird, halbiert, da nunmehr zu jedem Aktuator lediglich eine einzige solche Leitung geführt wird, wohingegen bei entfernt vom Aktuator angeordneter Leistungselektronik zwei derartige Leitungen benötigt werden, nämlich zu den beiden Magnetspulen des Aktuators.

Noch weiter reduziert werden kann die Anzahl der benötigten Leitungsverbindungen, wenn neben der Leistungselektronik zusätzlich die Regelungselektronik im Aktuatorgehäuse integriert, d.h. in oder an diesem bevorzugt in unmittelbarer Nähe zur Leistungselektronik angeordnet ist. Dann ist nämlich auch für die Verbindung zwischen dem weiter oben bereits erwähnten, die Anker-Position registrierenden Hubsensor und der Regelungselektronik keine eigenständige Leitungsverbindung mit separaten Steckkontakten oder dgl. erforderlich. Vielmehr muß dann lediglich die am Aktuator selbst angeordnete und geeignet zusammengefaßte Leistungs- und Regelungselektronik über lösbare Leitungs-Steckverbindungen einerseits mit der elektrischen Energiequelle und andererseits mit dem Brennkraftmaschinen-Steuergerät verbunden werden, was beides jedoch relativ unproblematisch ist.

Es ist bekannt, daß ein elektromagnetischer Aktuator zur Betätigung eines Brennkraftmaschinen-Hubventiles sowie die dazugehörige Leistungselektronik ggf. gekühlt werden muß, d.h. mit Hilfe geeigneter Maßnahmen bzw. Möglichkeiten zur Kühlung des Aktuatorgehäuses und/oder des die Elektronik enthaltenden Steuergerätes wird die beim Betrieb des Aktuators anfallende Wärme abgeführt. Eine derartige Kühlungsmaßnahme (bspw. konvektiv mit Luft, aber auch mittels eines geeigneten Fluidstromes) kann nun auch an einem erfindungsgemäßen Aktuatorgehäuse vorgesehen sein und dabei die insbesondere in der Leistungselektronik anfallende Verlustwärme abführen bzw. für ein akzeptables Umgebungs-Temperaturniveau für die Regelungselektronik sorgen, jedoch kann dies sowie eine Vielzahl weiterer Details durchaus abweichend von der obigen Beschreibung gestaltet sein, ohne den Inhalt der Patentansprüche zu verlassen.
Stets erhält man mit den vorgeschlagenen Maßnahmen, nämlich zumindest die Leistungselektronik, ggf. auch die Regelungselektronik in das Aktuatorgehäuse zu integrieren, eine Reihe von Vorteilen. Insbesondere entfallen auf diese Weise auch eine Reihe von elektrisch/elektronischen Verbindungskabeln und Steckern, was insgesamt eine geringere Fehleranfälligkeit, geringere elektrische Verluste, geringere Hestellungskosten und insbesondere verbesserte Eigenschaften im Hinblick auf die elektromagnetische Verträglichkeit zur Folge hat.

## Patentansprüche

1. Elektromagnetischer Aktuator zur Betätigung eines Brennkraftmaschinen-Hubventiles mit einem Aktuatorgehäuse, das neben zwei Magnetspulen einen oszillierend zwischen diesen bewegten Anker, der auf das zu betätigende Hubventil einwirkt, enthält, wobei die Magnetspulen von einer sog. Leistungselektronik entsprechend den Signalen einer sog. Regelungselektronik in gewünschter Weise mit elektrischer Energie versorgt werden,
**dadurch gekennzeichnet, daß** die Leistungselektronik am oder im Aktuatorgehäuse angeordnet ist.

2. Elektromagnetischer Aktuator nach Anspruch 1,
**dadurch gekennzeichnet, daß** die von einem elektronischen Brennkraftmaschinen-Steuergerät sowie ggf. von einem die Position des Ankers im Aktuator ermittelnden Hubsensor die benötigten Signale erhaltende Regelungselektronik im oder am Aktuatorgehäuse angeordnet ist.

3. Elektromagnetischer Aktuator nach Anspruch 1 oder 2,
**dadurch gekennzeichnet, daß** das Aktuatorgehäuse mit einer Möglichkeit zum Kühlen desselben und/oder der Leistungselektronik oder der Regelungselektronik versehen ist.

## Claims

1. An electromagnetic actuator for actuating an internal-combustion engine valve drive, comprising an actuator housing containing, apart from two magnetic coils, an armature moved in an oscillatory manner between these coils and acting on the valve drive to be actuated, wherein the magnetic coils are supplied with electrical energy in the desired manner by so-called power electronics according to the signals of so-called control electronics, **characterised in that** the power electronics are arranged on or in the actuator housing.

2. An electromagnetic actuator according to claim 1, **characterised in that** the control electronics receiving the required signals from an electronic internal-combustion engine control device and optionally from a stroke sensor determining the position of the armature in the actuator is arranged in or on the actuator housing.

3. An electromagnetic actuator according to claim 1 or 2, **characterised in that** the actuator housing is provided with a possibility for cooling it and/or the power electronics or the control electronics.

## Revendications

1. Actionneur électromagnétique pour l'actionnement d'une soupape de moteur à combustion interne comprenant un boîtier d'actionneur qui renferme, en supplément de deux bobines magnétiques, une armature mise en mouvement oscillant entre ces bobines, qui agit sur la soupape à actionner, les bobines magnétiques étant alimentées en énergie électrique de la façon souhaitée par ce qu'on appelle une électronique de puissance, en fonction des signaux de ce qu'on appelle une électronique de régulation
**caractérisé en ce que**
l'électronique de puissance est disposée sur ou dans le boîtier de l'actionneur.

2. Actionneur électromagnétique selon la revendication 1,
**caractérisé en ce que**
l'électronique de régulation qui reçoit les signaux nécessaires en provenance d'un appareil de commande électronique du moteur à combustion interne, ainsi qu'éventuellement en provenance d'un capteur de course qui détecte la position de l'armature dans l'actionneur, est disposé dans ou sur le boîtier de l'actionneur.

3. Actionneur électromagnétique selon la revendication 1 ou 2,
**caractérisé en ce que**
le boîtier de l'actionneur est équipé d'une possibilité pour le refroidissement de ce boîtier et/ou de l'électronique de puissance ou de l'électronique de régulation.
